# EUROPÄISCHE PATENTSCHRIFT

(11) **EP 0 665 963 B1**
(45) Veröffentlichungstag und Bekanntmachung des Hinweises auf die Patenterteilung: **12.06.1996**
(21) Anmeldenummer: 93922492.9
(22) Anmeldetag: 13.10.1993
(51) Int. Cl.: G03G 15/20

(54) **DRUCK- ODER KOPIERGERÄT MIT EINER KÜHLEINRICHTUNG FÜR DEN AUFZEICHNUNGSTRÄGER**
PRINTING OR COPYING MACHINE WITH A COOLING DEVICE FOR THE COPYING MEDIUM
IMPRIMANTE OU PHOTOCOPIEUSE COMPORTANT UN DISPOSITIF DE REFROIDISSEMENT POUR LE SUPPORT DE COPIAGE

(30) Priorität: 22.10.1992 DE 4235667
(43) Veröffentlichungstag der Anmeldung: 09.08.1995
(73) Patentinhaber: Siemens Nixdorf Informationssysteme Aktiengesellschaft, D-33102 Paderborn (DE)
(72) Erfinder: CREUTZMANN, Edmund, D-85570 Markt Schwaben (DE); HOFFMAN, Joachim, D-81735 München (DE); KOPP, Walter, D-82024 Taufkirchen (DE)
(74) Vertreter: Fuchs, Franz-Josef, Dr.-Ing.
(86) Internationale Anmeldenummer: DE9300976
(87) Internationale Veröffentlichungsnummer: WO9409409

(56) Entgegenhaltungen:
- DE-A- 1 937 039
- DE-A- 3 934 770
- US-A- 3 827 855
- RESEARCH DISCLOSURE, Nr. 327, Juli 1991, Emsworth GB, Seite 516 XP258730, anonymous "Sheet turnover and cooling device"

## Beschreibung

Bei Druck- oder Kopiergeräten, die nach dem Umdruckprinzip arbeiten, sei es nach dem Prinzip der Elektrofotografie, der Ionografie oder Magnetografie, wird auf einem aus Einzelblättern oder Endlospapier bestehenden Aufzeichnungsträger mit Hilfe einer Druckeinrichtung ein Tonerbild erzeugt und dieses Tonerbild dann in einer Thermofixierstation thermisch fixiert.

Eine derartige elektrofotografische Druckeinrichtung für Endlospapier mit einer Thermo-Druckfixierstation ist aus der W0 91/09352 bekannt.

Bei derartigen Druck- oder Kopiergeräten hat der Aufzeichnungsträger und das auf ihm fixierte Tonerbild nach dem Verlassen der Fixierstation je nach Materialeigenschaft des Aufzeichnungsträgers, der im allgemeinen aus Papier besteht, eine Temperatur im Bereich von 90 bis 120° oder höher. In diesem Temperaturbereich ist der Toner noch in einem teigigen Zustand. Bei Endlospapierdruckern läuft die Papierbahn, nachdem sie die Fixierstation verlassen hat, direkt in eine Nachverarbeitungsanlage oder sie wird unmittelbar danach in einer Stapeleinrichtung abgestapelt.

Beim Abstapeln kommt es nun vor, daß die Druckbildseiten mit ihren Tonerbildern aufeinanderliegen und damit auch das eine Tonerbild der einen Seite auf dem Tonerbild der anderen Seite aufliegt. Beträgt die Papier- und damit die Tonerbildtemperatur nach dem Abstapeln noch mehr als 60°, so kann es zum Verkleben der aufeinanderliegenden Druckbilder kommen.

Beim Trennen der aufeinanderliegenden Blätter (klebenden Tonerbilder) kommt es dann zu störenden Druckverletzungen.

Um dieses Kleben der Tonerbilder zu vermeiden, ist es aus der DE-A1 39 34 770 bekannt, im Bereich der Stapeleinrichtung einer elektrofotografischen Druckeinrichtung ein Gebläse anzuordnen, das über einen Luftstrom der senkrecht zur Papiertransportrichtung verläuft, den Stapel durchströmt und diesen kühlt.

Es ist weiterhin aus der JP-A-3-174570 (Patent Abstract of Japan P-1268 vom 28.10.91, Vol. 15, No. 424) eine bilderzeugende Einrichtung mit einer Thermodruckfixierstation aus einer Fixierwalze und einer Andruckwalze bekannt. Der Fixierstation nachgeordnet ist eine Wärmewandlereinrichtung mit zugehörigem elektrischen Generator, die eine Wärmeübertragungsfläche mit Verdampfer aufweist. Die Restwärme des Transfermediums wird über die Wärmeübertragungsfläche entzogen und erwärmt ein Heizmedium in dem Verdampfer, wobei das Heizmedium eine Turbine durchströmt, die einen Generator antreibt. Der Wärmewandler oder Generator dient dazu, eine Speicherbatterie aufzuladen, um auf diese Weise für den Antrieb der bilderzeugenden Einrichtung benötigte Energie zu sparen.

In der JP-A-54-74444 (Patent Abstract of Japan E-130 vom 15.08.79, Vol. 3, No. 96) wird eine Wärmefixierstation für ein elektrofotografisches Kopiergerät beschrieben, das eine Heizplatte aufweist, über die der Aufzeichnungsträger geführt wird und die dazu dient, den Toner auf dem Aufzeichnungsträger einzuschmelzen. Damit die Heizplatte in engem Kontakt mit dem Aufzeichnungsträger kommt, ist gegenüber der Heizplatte ein Gebläse angeordnet, das über einen Luftstrom den Aufzeichnungsträger gegen die Heizplatte drückt.

Bei nach dem Prinzip der Elektrofotografie arbeitenden Datenschnelldruckern, welche im obersten Druckgeschwindigkeitsbereich mit einer Papiertransportgeschwindigkeit von bis zu 1 m je sec. und mehr arbeiten, wird es immer problematischer, das Papier in dem kurzen Zeitraum zwischen Verlassen der Fixierstation und Abstapeln auf eine Temperatur von 60° abzukühlen, d.h. es müssen ca. 60° Kelvin der Papierbahn in ca. 0,5 sec. abgekühlt werden. Dies bedeutet eine Leistungsabführung von ca. 4000 W in 0,5 sec. Da der Wärmeübergang zwischen Luft und Papier nur sehr schlecht ist, muß ein entsprechend hohes Luftvolumen in der kurzen Zeit mit der Papieroberfläche in Kontakt gebracht und auch gezielt wieder abgeführt werden. Dies erfordert entsprechend luftvolumenstarke Gebläse mit hoher Geräuschentwicklung und großem Einbaumaß. Ferner muß die Luftgeschwindigkeit entsprechend hoch sein, um einen einigermaßen großen Teil des Luftvolumens mit der Papieroberfläche in Kontakt zu bringen. Dies kann zu Flatterbewegungen des Aufzeichnungsträgers führen, die sich beim Abstapelvorgang störend auswirken.

Aufgabe der Erfindung ist es, ein Druck- oder Kopiergerät mit einer Thermofixieranordnung bereitzustellen, bei dem der Aufzeichnungsträger nach Verlassen der Fixiereinrichtung schonend, geräuscharm und effektiv gekühlt wird.

Diese Aufgabe wird gemäß den Merkmalen des Patentanspruches 1 gelöst.

Vorteilhafte Ausführungsformen der Erfindung sind in den Unteransprüchen gekennzeichnet.

Durch die Verwendung einer durch Luft gekühlte Kühlfläche über die der Aufzeichnungsträger geführt wird, ist eine effektive Kühlung des Aufzeichnungsträgers möglich, ohne daß die vorher beschriebenen Nachteile auftreten.

Als Kühlfläche ist ein Metallsattel vorgesehen, der gleichmäßig verteilte Öffnungen aufweist, durch welche kühle Luft geblasen wird. Der Aufzeichnungsträger wird durch die austretende Luft in einem Spalt von 0,1 bis 0,5 mm leicht vom Sattel abgehoben. Die Luft bewegt sich mit hoher Geschwindigkeit in dem engen Spalt und kann dadurch optimal durch die heiße Papierbahn erwärmt werden. Damit ist ein geringeres Luftvolumen mit geringerer Strömungsgeschwindigkeit erforderlich als beim direkten Anblasen der Aufzeichnungsträgerbahn. Beim direkten Anblasen der Aufzeichnungsträgerbahn wird nur ein geringer Bruchteil des Luftvolumens und das nur in sehr kurzer Zeit mit der heißen Papieroberfläche in Kontakt gebracht.

Da die gegebene Kühlstrecke bei den heutigen kompakten Bauweisen der Drucker nur sehr klein ausfällt, ist bedingt durch die sehr hohe Papiergeschwindigkeit die Kühlzeit extrem gering (100 msec bis 200 msec.). Es kann deshalb entsprechend in einer weiteren Ausführungsform der Erfindung günstig sein, neben der eigentlichen Kühleinrichtung mit einer Kühlfläche Zusatzkühleinrichtungen vorzusehen. Diese können aus einem Gebläse bestehen, mit dem der Aufzeichnungsträger entgegen seiner Laufrichtung angeblasen wird.

Ein weiterer günstiger Ort eine derartige Zusatzkühleinrichtung anzuordnen, ist der Einlaufbereich für eine Abstapeleinrichtung. Hier ist es möglich, den Aufzeichnungsträger beidseitig anzublasen. Zweckmäßig ist es, den Luftstrom auf die Oberfläche des Aufzeichnungsträgers entgegen dessen Laufrichtung zu richten. Damit wird die Oberflächengrenzluftschicht auf dem Aufzeichnungsträger mit Kühlluft durchdrungen.

Die Kühleinrichtung ist besonders geeignet zur Verwendung in einem Druck- oder Kopiergerät mit einer Thermodruckfixiereinrichtung mit in Aufzeichnungsträgerlaufrichtung vorgelagertem Vorheiz-Niedertemperatursattel. Der Niedertemperatursattel weist dabei einen Krümmungsradius auf, der dafür sorgt, daß der Aufzeichnungsträger über die gesamte Länge des Vorwärmsattels gegen die Satteloberfläche gedrückt wird. Günstigerweise hat die der Druckfixiereinrichtung aus Fixierwalze und Andruckwalze nachgeordnete Kühleinrichtung bezüglich ihrer Kühlfläche einen ähnlichen Krümmungsradius wie der Vorheizsattel. Damit wird der Aufzeichnungsträger flächig an die Kühlfläche angelegt. Der Aufzeichnungsträger durchläuft die Fixierstation mit Vorheizsattel und die Kühleinrichtung in einem durchgehenden ungestörten Bogen mit konstantem Radius. Damit wird der vorzugsweise aus Papier bestehende Aufzeichnungsträger möglichst wenig gestreßt.

Ausführungsformen der Erfindung sind in den Zeichnungen dargestellt und werden im folgenden beispielsweise näher beschrieben. Es zeigen
Figur 1 eine schematische Schnittdarstellung des Papierlaufes von einer bilderzeugenden Einrichtung bis zu einer Abstapeleinrichtung in einem elektrofotografischen Druckgerät,
Figur 2 eine schematische Schnittdarstellung einer Ausführungsform einer Kühleinrichtung für den erwärmten Aufzeichnungsträger mit einer von Luftaustrittsdüsen durchsetzten Kühlfläche zur Erzeugung eines Luftkissens zwischen Kühlfläche und Aufzeichnungsträger,

Eine hier nicht im einzelnen dargestellte elektrofotografische Druckeinrichtung zum Betrieb mit Endlospapier enthält eine bilderzeugende Einrichtung B zur Erzeugung eines Tonerbildes auf dem Endlospapier, die z.B. entsprechend der WO 91/09352 ausgebildet sein kann, sowie eine Wärmefixiereinrichtung W mit nachgeordneter Aufzeichnungsträgerkühleinrichtung K und einer den bedruckten Aufzeichnungsträger abstapelnden Stapeleinrichtung S.

Die Wärmefixiereinrichtung W ist als Thermodruckfixiereinrichtung ausgebildet. Sie enthält eine über Strahler 10 beheizte Heizwalze 11 und eine elektromotorisch an die Heizwalze 11 an- und abschwenkbare Andruckwalze 12. Die Heiz- oder Fixierwalze 11 besteht aus einem Aluminiumzylinder mit darauf angeordneter wärmebeständiger Beschichtung, die Andruckwalze 12 aus einem Aluminiumzylinder mit einer Beschichtung aus Silikon. Die Heiz- oder Fixierwalze 11 wird elektromotorisch angetrieben. Dieser ist eine Beölungseinrichtung 13 zum Auftragen von Trennöl auf die Heizwalze über ein Ölantragselement 14 zugeordnet. In Aufzeichnungsträgertransportrichtung den Walzen 11 und 12 vorgelagert ist ein beheizter Vorwärmsattel 15 mit zugehöriger Unterdruckbremse 16, der dazu dient, einen als Endlospapier ausgebildeten Aufzeichnungsträger 17 vorzuwärmen und im vorgewärmten Zustand dem eigentlichen Fixierspalt zwischen den Walzen 11 und 12 zuzuführen. Gebremst von der Unterdruckbremse 16 und angetrieben über die Walzen 11 und 12 wird der Aufzeichnungsträger 17 straff über den Vorwärmsattel 15 geführt. Ein auf dem Aufzeichnungsträger befindliches loses Tonerbild wird dabei auf dem Vorwärmsattel 15 vorgewärmt und durch Druck und Wärme zwischen den Walzen 11 und 12 fixiert.

Eine den Walzen 11 und 12 in Aufzeichnungsträgerlaufrichtung nachgeordnete Kühleinrichtung K sorgt für eine Kühlung des erwärmten Aufzeichnungsträgers 17. Hierzu enthält die Kühleinrichtung bei der dargestellten Ausführungsform eine mit Öffnungen versehene Kühlfläche 19, die von dem Aufzeichnungsträger 17 überstrichen wird, wobei über einen Luftzuführungskanal 20 zugeführte kalte Luft aus den Öffnungen strömt und ein kühlendes Luftpolster unter dem Aufzeichnungsträger entsteht. Gleichzeitig wird über ein gegenüberliegendes Profil 18 Luft auf die betonerte Seite des Aufzeichnungsträgers geblasen und zwar entgegen der Laufrichtung des Aufzeichnungsträgers.

Bei der beschriebenen Wärmefixiereinrichtung erfolgt die Vorwärmung des Endlospapieres 17 über einen Vorwärmsattel 15, der aus zwei hintereinander geschalteten beheizten Sätteln besteht, nämlich einem ortsfesten Vorheizsattel 21 und einem um einen Drehpunkt 22 verschwenkbaren Heizsattel 23. Vorheizsattel 21 und Heizsattel 23 bilden in Papierlaufrichtung gesehen zwei getrennte Heizzonen. Die gesamte Vorheizstrecke hat dabei eine Länge von etwa 500 bis 700 mm. Der Aufzeichnungsträger 17 gleitet bei der Vorwärmung mit seiner tonerfreien Seite auf Gleitflächen 24 des Vorheizsattels 21 bzw. Heizsattels 23.

Um zwischen den Sätteln und dem Aufzeichnungsträger einen guten Kontakt herzustellen und damit Temperaturdifferenzen klein zu halten, weisen die Gleitflächen bzw. die Sättel einen Krümmungsradius auf, der bei dem dargestellten Beispiel etwa 700 mm beträgt. Durch die Krümmung der Gleitflächen 24 in Verbindung mit dem Zug durch die Walzen 11 und 12 und das Abbremsen durch die Unterdruckbremse 16 wirkt über die gesamte Sattellänge eine Kraftkomponente, die den Aufzeichnungsträger 17 an die Gleitflächen 24 drückt. Außerdem weisen die Sättel 21 bzw. 23 quer zur Aufzeichnungsträgerlaufrichtung längliche Vertiefungen 25 auf, die sich über die gesamte Breite der Sättel erstrecken. Sie sind durch seitliche Bohrungen 26 mit einem Unterdruckkanal 27 verbunden. Der Unterdruckkanal verläuft unterhalb der Sättel 21 bzw. 23 und ist mit einer unterdruckerzeugenden Einrichtung, z.B. einer Pumpe verbunden. Durch den Unterdruck wird der Aufzeichnungsträger 17 (Papier) an die Gleitflächen 24 der Sättel angesaugt und der durch die Vorwärmung freiwerdende Wasserdampf abgesaugt.

Die Beheizung der Sättel 21 bzw. 23 erfolgt durch elektrische Widerstandselemente in Form von auswechselbar angeordneten Heizpatronen 28. Zur Aufnahme der Heizpatronen 28 weisen die Sättel durchgehende Bohrungen 29 auf.

Um die Wärmebelastung für den Aufzeichnungsträger 17 möglichst gering zu halten ist der Vorwärmsattel aus Vorheizsattel und Heizsattel 23 als Niedertemperatursattel mit möglichst großer Baulänge ausgebildet, so daß die Temperaturdifferenz zwischen Aufzeichnungsträger 17 und Sattel 15 möglichst gering wird. Durch die große Baulänge in Verbindung mit einer Regelung der Heizleistung der elektrischen Widerstandselemente über eine Regelanordnung ergibt sich längs des Sattels ein etwa konstanter Energiefluß vom Sattel 15 auf den Aufzeichnungsträger 17.

Von Bedeutung ist die Temperaturzuführung im Fixierspalt zwischen den Walzen 11 und 12. Der Aufzeichnungsträger muß dabei im Bereich dieses Fixierspaltes ebenfalls so aufgeheizt werden, daß es zu keiner hohen Wärmebelastung des Aufzeichnungsträgers kommt. Schwankungen der Temperatur im Fixierspalt führen zu einer Verschlechterung der Fixierqualität.

In Abhängigkeit von der Materialeigenschaft des verwendeten Aufzeichnungsträgers hat der Aufzeichnungsträger im Falle von Papier beim Verlassen der Wärmefixiereinrichtung W eine Temperatur im Bereich von 90 bis 120°. Diese im Aufzeichnungsträger gespeicherte Wärme muß in der Kühleinrichtung K insoweit abgebaut werden, daß das Papier nach dem Abstapeln in der Stapeleinrichtung S eine Temperatur von unterhalb 60° hat, damit es zu keinem Verkleben der aufeinanderliegenden Druckbilder kommen kann. Dies bedeutet bei den angegebenen Daten, daß die Papierbahn in ca. 0,5 sec. um 60° K abgekühlt werden muß. Dies entspricht einer Leistungsabführung von ca. 4000 W in 0,5 sec.

Um diese hohe Wärmeabführung bewerkstelligen zu können, ist die Kühleinrichtung K vorgesehen, die entsprechend den Ausführungsbeispielen der Figuren 2 bis 4 ausgebildet sein kann.

Bei dem auch in der Figur 1 dargestellten Ausführungsbeispiel der Figur 2 enthält die Kühleinrichtung K eine Kühlfläche 19 aus Kunststoff oder Metall mit einer Vielzahl von auf der Kühlfläche angeordneten Luftaustrittsöffnungen 30. Die Kühlfläche 19 erstreckt sich dabei über die gesamte Breite des Aufzeichnungsträgers 17. Sie hat eine Länge, die von der erforderlichen Kühlleistung abhängt. Verbunden ist die Kühlfläche 19 mit einem Luftzuführungskanal 20 und einem Gebläse 31, über das dem Luftzuführungskanal 20 Luft zugeführt wird. Die Kühlluft tritt über die Luftaustrittsöffnungen 30 aus und hebt den auf der Kühlfläche 19 aufliegenden Aufzeichnungsträger 17 relativ zur Kühlfläche um 0,1 bis 0,5 mm an, so daß der Aufzeichnungsträger 17 auf dem so gebildeten Luftkissen gleitet. Die Luft bewegt sich in dem engen Spalt zwischen Aufzeichnungsträger 17 und Kühlfläche 19 mit hoher Geschwindigkeit. Man kann dadurch optimal die heiße Papierbahn kühlen. Zur Versorgung der Luftaustrittsöffnungen 30 mit Kühlluft wird den Luftaustrittsöffnungen 30 über einen Verteilerraum 32 großvolumig Luft mit relativ geringer Strömungsgeschwindigkeit über Gebläse 31 und Zuführkanal 20 geräuscharm zugeführt.

Um den Aufzeichnungsträger 17 entlang der Kühlfläche 19 sicher führen zu können, weist die Kühlfläche einen Krümmungsradius auf, der in etwa dem Krümmungsradius des Vorwärmsattels 15 entspricht. Sie ist so angeordnet, daß der Aufzeichnungsträger 17 stufenfrei in einem vorgegebenen Krümmungsradius durch die Wärmefixierstation einschließlich Vorwärmsattel und Kühleinrichtung geführt wird.

Zur zusätzlichen Wärmeabfuhr vom Aufzeichnungsträger 17 ist in dem die Kühlfläche 19 aufnehmenden Papierlaufbereich auf einer der Kühleinrichtung K abgewandten Seite des Aufzeichnungsträgers 17 eine Zusatzkühleinrichtung 18 angeordnet. Sie besteht aus einem Hohlprofil mit Luftaustrittsöffnungen 33, die gestuft entlang des Papierlaufbereiches angeordnet sind. Das Hohlprofil 18 steht mit einem Gebläse 34 in Verbindung, daß das Hohlprofil 18 mit Kühlluft versorgt. Das Gebläse 34 kann auch Bestandteil des Gebläses 31 sein. Die dem Hohlprofil 18 zugeführte Kühlluft tritt an den Luftaustrittsöffnungen 33 aus und zwar derart, daß sie entgegen der Laufrichtung des Aufzeichnungsträgers 17 den Aufzeichnungsträger an seiner betonerten Seite überstreicht und zusätzlich kühlt. Ist die Luftströmung der Aufzeichnungsträgerlaufrichtung entgegengerichtet, wird die Oberflächengrenzluftschicht auf dem Aufzeichnungsträger 17 mit Kühlluft durchdrungen, was den Kühleffekt verstärkt.

Wie bereits eingangs erläutert, enthält die dargestellte elektrofotografische Druckeinrichtung eine Abstapeleinrichtung S. Die dient dazu, den Aufzeichnungsträger 17 über Förderwalzen 39 auf einer hier nicht dargestellten Ablagefläche abzustapeln, von wo er jobweise entnommen werden kann. Die Abstapeleinrichtung S kann dabei in ihrem Einlaufbereich entsprechend der Darstellung der Figur 1 beidseitig des Aufzeichnungsträgers 17 angeordnete Luftförderprofile 40 mit Luftaustrittsöffnungen 41 aufweisen. Die Luftförderprofile 40 erstrecken sich dabei über die gesamte Breite des Aufzeichnungsträgers, wobei die Luftaustrittsöffnungen 41 so ausgerichtet sind, daß sie einen die beiden Seiten des Aufzeichnungsträgers überstreichenden Luftstrom erzeugen, der entgegen der Aufzeichnugnsträgerlaufrichtung gerichtet ist. Die Luftförderprofile 40 könnten damit mit Gebläsen oder anderen Luftfördereinrichtungen in Verbindung stehen. Anstelle von durchgehenden Luftförderprofilen mit Luftaustrittsöffnungen ist es auch möglich, über die Breite des Aufzeichnungsträgers verteilte einzelne separate Gebläseelemente anzuordnen oder ein Gebläseelement mit einer entsprechenden Verteilereinrichtung für den Luftstrom.

Bei den dargestellten Ausführungsbeispielen ist im Papierlaufbereich jeweils ein Kühlsattel mit zugeordneter Kühlfläche angeordnet. Anstelle von nur einem Kühlsattel können auch mehrere Kühlsättel hintereinander angeordnet sein, die jeweils vom Kühlmedium durchströmt werden. Sie bilden dann eine gemeinsame zusammengesetzte Kühlfläche.

### Bezugszeichenliste

- B =: bilderzeugende Einrichtung
- W =: Wärmefixiereinrichtung
- K =: Kühleinrichtung
- S =: Stapel
- 10 =: Strahler, Heizelement
- 11 =: Heizwalze, Fixierwalze
- 12 =: Andruckwalze
- 13 =: Beölungseinrichtung
- 14 =: Ölantragselement
- 15 =: Vorwärmsattel
- 16 =: Unterdruckbremse
- 17 =: Aufzeichnungsträger, Endlospapier
- 18 =: Profil, Hohlprofil, Kühlluftkanal
- 19 =: Kühlfläche
- 20 =: Luftzuführungskanal
- 21 =: Vorheizsattel
- 22 =: Drehpunkt
- 23 =: Heizsattel
- 24 =: Gleitflächen
- 25 =: Öffnungen, Vertiefungen
- 26 =: Bohrung
- 27 =: Unterdruckkanal
- 28 =: Heizpatronen, Heizelemente
- 29 =: Aufnahmebohrungen für Heizpatronen
- 30 =: Luftaustrittsöffnungen
- 31 =: Gebläse, Luftfördereinrichtung
- 32 =: Verteilerraum, Luftverteilerraum
- 33 =: Luftaustrittsöffnungen
- 34 =: Gebläse, Luftfördereinrichtung
- 39 =: Förderwalzen
- 40 =: Luftförderprofile, Kühlluftkanäle
- 41 =: Luftaustrittsöffnungen, Düsen

## Patentansprüche

1. Druck- oder Kopiergerät mit
- einer Einrichtung (B) zur Erzeugung eines Tonerbildes auf einem Aufzeichnungsträger (17),
- einer Thermofixiereinrichtung (W) zum Fixieren der Tonerbilder auf dem Aufzeichnungsträger (17),
- einer Kühleinrichtung (K) für den erwärmten Aufzeichnungsträger (17), wobei die Kühleinrichtung (K) in einem in Aufzeichnungsträgertransportrichtung der Thermofixiereinrichtung (W) nachgeordneten Papierlaufbereich angeordnet ist und mindestens eine Kühlfläche (19) aufweist, über die der Aufzeichnungsträger die Kühlfläche (19) überdeckend geführt wird, gekennzeichnet durch eine Vielzahl von Luftaustrittsöffnungen (30) und eine mit den Luftaustrittsöffnungen (30) gekoppelte Luftfördereinrichtung (31) zur Erzeugung eines Luftstromes derart, daß sich zwischen Aufzeichnungsträger (17) und Kühlfläche (19) ein Luftkissen bildet.

2. Druck- oder Kopiergerät nach Anspruch 1 mit mindestens einer im Papierlaufbereich auf einer der Kühleinrichtung (K) abgewandten Seite des Aufzeichnungsträgers (17) angeordneten Zusatzkühleinrichtung (18) zur Erzeugung eines den Aufzeichnungsträger (17) überstreichenden Luftstromes.

3. Druck- oder Kopiergerät nach einem der Ansprüche 1 oder 2 mit einer in Aufzeichnungsträgerlaufrichtung der Kühleinrichtung (K) nachgeordneten Abstapeleinrichtung (S) für den Aufzeichnungsträger (17) und mit einer einem Aufzeichnungsträgereintrittsbereich der Abstapeleinrichtung (S) zugeordneten Luftströmungseinrichtung (40) zur Erzeugung eines den Aufzeichnungsträger ein- oder beidseitig überstreichenden Luftstromes.

4. Druck- oder Kopiergerät nach einem der Ansprüche 2 oder 3 mit einem den Aufzeichnungsträger (17) überstreichenden Luftstrom, der derart geführt ist, daß er den Aufzeichnungsträger (17) entgegen seiner Laufrichtung überstreicht.

5. Druck- oder Kopiergerät nach einem der Ansprüche 1 bis 4 mit einer Kühlfläche (19), die eine an der Durchlaufrichtung des Aufzeichnungsträgers durch die Thermofixiereinrichtung (W) orientierte Oberflächengeometrie aufweist.

6. Druck- oder Kopiergerät nach einem der Ansprüche 1 bis 5 mit einem in Aufzeichnungsträgerlaufrichtung der Thermofixiereinrichtung (W) vorgelagerten, beheizten als Niedertemperatursattel ausgebildeten Vorwärmsattel (15).

7. Druck- oder Kopiergerät nach Anspruch 6 mit einer Kühlfläche (19) mit einem Krümmungsradius etwa entsprechend einem Krümmungsradius des Vorwärmsattels (15).

## Claims

1. Printing or copying machine having
- a device (B) for producing a toner image on a recording substrate (17),
- a thermofixing device (W) for fixing the toner images on the recording substrate (17),
- a cooling device (K) for the heated recording substrate (17), the cooling device (K) being arranged in a paper run region downstream of the thermofixing device (W) in the direction of transport of the recording substrate and having at least one cooling surface (19), over which the recording substrate is guided, covering over the cooling surface (19), characterized by a multiplicity of air exit openings (30) and an air supply device (31) coupled to the air exit openings (30) for producing an air stream in such a way that an air cushion is formed between recording substrate (17) and cooling surface (19).

2. Printing or copying machine according to Claim 1, having at least one additional cooling device (18) arranged in the paper run region on a side of the recording substrate (17) facing away from the cooling device (K), for producing an air stream sweeping over the recording substrate (17).

3. Printing or copying machine according to either of Claims 1 or 2, having a stacking device (S) for the recording substrate (17), arranged downstream of the cooling device (K) in the running direction of the recording substrate, and having an air stream device (40), allocated to a recording substrate entry region of the stacking device (S), for producing an air stream sweeping over the recording substrate on one or both sides.

4. Printing or copying machine according to either of Claims 2 or 3, having an air stream which sweeps over the recording substrate (17) and is guided in such a manner that it sweeps over the recording substrate (17) in the direction opposite to its running direction.

5. Printing or copying machine according to one of Claims 1 to 4, having a cooling surface (19) which has a surface geometry oriented to the passage direction of the recording substrate through the thermofixing device (W).

6. Printing or copying machine according to one of Claims 1 to 5, having a heated preheating saddle (15), designed as a low-temperature saddle, positioned upstream of the thermofixing device (W) in the running direction of the recording substrate.

7. Printing or copying machine according to Claim 6, having a cooling surface (19) having a radius of curvature approximately corresponding to a radius of curvature of the preheating saddle (15).

## Revendications

1. Imprimante ou photocopieuse comportant
- un dispositif (B) pour la génération d'une image à toner sur un support de copiage (17),
- un dispositif de thermofixage (W) pour le fixage de l'image à toner sur le support de copiage (17),
- un dispositif de refroidissement (K) pour le dispositif de copiage (17) échauffé, le dispositif de refroidissement (K) étant placé dans une zone de déplacement du papier en aval du dispositif de thermofixage (W) dans la direction de transport du support de copiage et présentant au moins une surface de refroidissement (19) par-dessus lequel le support de copiage passe en recouvrant intégralement la surface de refroidissement (19), caractérisé par une multiplicité d'ouvertures de sortie d'air (30) et un convoyeur d'air (31) couplé aux ouvertures de sortie d'air (30), pour la génération d'un flux d'air, de telle façon qu'un coussin d'air se forme entre le support de copiage (17) et la surface de refroidissement (19).

2. Imprimante ou photocopieuse selon la revendication comportant au moins un dispositif de refroidissement supplémentaire (18) placé dans la zone de déplacement du papier, sur une face du support de copiage (17) opposée au dispositif de refroidissement (K), pour la génération d'un flux d'air balayant le support de copiage (17).

3. Imprimante ou photocopieuse selon l'une des revendications 1 ou 2 comportant un dispositif d'empilage (S) pour le support de copiage (17) placé en aval du dispositif de refroidissement (K) dans la direction de déplacement du support de copiage et un générateur de flux d'air (40) affecté à une zone d'entrée du support de copiage du dispositif d'empilage (S), pour la génération d'un flux d'air balayant le support de copiage sur une ou sur les deux faces.

4. Imprimante ou photocopieuse selon l'une des revendications 2 ou 3 comportant un flux d'air balayant le support de copiage (17), guidé de telle façon qu'il balaie le support de copiage (17) dans le sens inverse de sa direction de déplacement.

5. Imprimante ou photocopieuse selon l'une des revendications 1 à 4 comportant une surface de refroidissement (19) présentant une géométrie de surface orientée d'après la direction de passage du support de copiage dans le dispositif de thermofixage (W).

6. Imprimante ou photocopieuse selon l'une des revendications 1 à 5 comportant une sellette de préchauffage (15) chauffée, conçue comme sellette à basse température disposée en amont du dispositif de thermofixage (W), dans la direction de déplacement du support de copiage.

7. Imprimante ou photocopieuse selon la revendication 6 comportant une surface de refroidissement (19) présentant un rayon de courbure correspondant approximativement à un rayon de courbure de la sellette de préchauffage (15).
